# EUROPÄISCHE PATENTSCHRIFT

(11) **EP 0 419 891 B1**
(45) Veröffentlichungstag und Bekanntmachung des Hinweises auf die Patenterteilung: **12.01.1994**
(21) Anmeldenummer: 90116911.0
(22) Anmeldetag: 03.09.1990
(51) Int. Cl.: H01R 43/042

(54) **Handpresse zur Konfektionierung von Flachbandkabeln in Steckverbindern**
Handtool for terminating a flat cable in a connector
Outil manuel pour terminer un câble plat dans un connecteur

(30) Priorität: 29.09.1989 DE 3932692
(43) Veröffentlichungstag der Anmeldung: 03.04.1991
(73) Patentinhaber: SIEMENS AKTIENGESELLSCHAFT, 80333 München (DE)
(72) Erfinder: Moyaert, Werner, B-8221 Jabbeke (BE)

(56) Entgegenhaltungen:
- DE-C- 3 601 792
- US-A- 4 583 289

## Beschreibung

Die Erfindung betrifft eine Handpresse zur Konfektionierung von Flachbandkabeln in Steckverbindern gemäß dem Oberbegriff des Patentanspruchs 1.

Die genaue Position des Bandkabels zum Steckverbinder ist bei der Bandkabelkonfektionierung sehr wichtig, insbesondere bei Endverbindern soll das Kabel bündig mit dem Steckverbinder abschließen. Das Bandkabel darf also nicht zuviel überstehen, um eine falsche Kontaktierung mit anderen Bauelementen zu vermeiden. Andererseits muß es genügend tief in den Steckverbinder geschoben sein, um eine sichere Kontaktierung des Kabels mit den Schneidklemmanschlüssen zu gewährleisten.

Bekannte Handpressen als Kabelanschlußwerkzeug sind meist mit einem Schiebetisch versehen, worauf ein sogenannter Presseinsatz verschiebbar gelagert ist. Der Presseinsatz wird dabei zuerst in eine erste Position zur Montage des Steckverbinders und des Kabels geschoben. Anschließend wird der Presseinsatz zusammen mit dem in den Steckverbinder geschobenen Flachbandkabel in eine zweite Position unter dem Preßstempel zum Verpressen geschoben.

Bei einer bekannten Ausführungsform des Presseinsatzes liegt der Steckverbinder mit einer Seite an einem Endanschlag an. Von der anderen Seite des Steckverbinders her wird das Bandkabel in den Steckverbinder geschoben. Es ist hierbei nicht eindeutig festzustellen, ob das Bandkabel durch den Steckverbinder hindurch bis zum Endanschlag durchgeschoben ist.

Bei einer weiteren bekannten Handpresse wird das Bandkabel absichtlich soweit durch den Steckverbinder durchgeschoben, daß es am anderen Ende ca. 1 cm aus dem Steckverbinder herausragt. Anschließend wird das Bandkabel manuell mit einem Schieber zurückgeschoben, bis es korrekt positioniert ist. Dieses Zurückschieben erfordert einen zusätzlichen Arbeitsgang, und das Zurückschieben ist bei breiten Bandkabeln auch nicht einfach zu bewerkstelligen.

Der Erfindung liegt die Aufgabe zugrunde, ein Kabelanschlußwerkzeug der eingangs genannten Art derart auszubilden, daß diese Nachteile vermieden werden.

Diese Aufgabe wird erfindungsgemäß durch die im Patentanspruch 1 angegebenen Merkmale gelöst.

Mit dem erfindungsgemäßen Kabelanschlußwerkzeug wird nach dem Durchstecken des Bandkabels durch den Steckverbinder ohne einen zusätzlichen Arbeitsgang durch das Positionieren des Steckerverbinders unter dem Preßstempel gleichzeitig das Bandkabel im Steckverbinder in die richtige Position gebracht.

Im folgenden wird die Erfindung anhand eines in der Zeichnung dargestellten Ausführungsbeispiel erläutert. Dabei zeigen
- FIG 1: in Seitenansicht und
- FIG 2: in Draufsicht die neuerungsgemäße Handpresse mit einem Schiebetisch in einer ersten Position und
- FIG 3: in Seitenansicht und
- FIG 4: in Draufsicht die neuerungsgemäße Handpresse mit dem Schiebetisch in einer zweiten Position.

Die in den Figuren 1 bis 4 dargestellte Handpresse weist einen Schiebetisch 4 auf, der aus einer ersten Position (siehe FIG 2) in eine zweite Position (siehe FIG 4) unter einen Preßstempel 10 bewegbar ist. Hierzu ist der Schiebetisch 4 verschiebbar auf einer Grundplatte 5 gelagert. Zur Führung weist die Grundplatte 5 eine Führungsnut 8 auf, in der eine am Schiebetisch 4 befestigte Führungsschiene 9 geführt wird. Die Bewegungsrichtung des Schiebetisches 4 liegt dabei parallel zur Längsachse 101 eines Preßstempels 10, der oberhalb der Grundplatte 5 an einer nicht dargestellten Hubeinrichtung befestigt ist.

Auf dem Schiebetisch 4 ist ein Presseinsatz 3 in einer Richtung verschiebbar gelagert. Zur Führung des Presseinsatzes 3 ist an diesem ebenfalls eine Führungsschiene 16 befestigt, die in einer im Schiebetisch 4 angeordneten Führungsnut 15 geführt wird. Die Bewegungsrichtung des Presseinsatzes 3 relativ zum Schiebetisch 4 ist senkrecht zur Bewegungsrichtung des Schiebetisches 4 relativ zur Grundplatte 5.

Anstelle der Führungsschienen 9 bzw. 16 können am Schiebetisch 4 bzw. am Presseinsatz 3 auch zwei oder mehrere Führungszapfen angeordnet sein, die in den entsprechenden Führungsnuten 8 bzw. 15 geführt werden.

Der Presseinsatz 3 weist eine Steckverbinderaufnahme 6 auf, in der ein Steckverbinder 2 positioniert werden kann. Die Längsachsen 61, 101 von Steckverbinderaufnahme 6 und Preßstempel 10 sind parallel. Beim verschieben des Schiebetisches 4 mit dem Presseinsatz 3 in die zweite Position kommt dann die Steckverbinderaufnahme 6 mit dem Steckverbinder 2 in eine Position unter dem Preßstempel 10.

Der Schiebetisch 4 weist an dem zum Steckverbinder 2 weisenden Bereich einen Kabel-Endanschlag 7 auf. Dieser Kabel-Endanschlag 7 ist derart ausgebildet, daß er in der zweiten Position des Schiebetisches 4 unter dem Preßstempel 10 direkt am Steckverbinder 2 anliegt.

In der ersten Position ist in Draufsicht (siehe Fig.2) die Längsachse 61 der Steckverbinderaufnahme 6 seitlich nach rechts gegenüber der Längsachse 101 des Preßstempels 10 verschoben. Hierdurch ist ein Zwischenraum 18 zwischen dem Kabel-Endanschlag 7 und dem in der Steckverbinderaufnahme 6 gelagerten Steckverbinder 2 gebildet. In Originalgröße beträgt dieser Zwischenraum 18 ca.1 cm.

In der zweiten Position sind in Draufsicht (siehe Fig.4) die beiden Längsachsen 61 und 101 in der gleichen Position. Der Presseinatz 3 wird derart bewegt, daß die Steckverbinderaufnahme 6 direkt unter dem Preßstempel 10 positioniert wird. Der Presseinsatz 3 wird dabei in Richtung auf den Kabel-Endanschlag 7 hin bewegt. Der Zwischenraum 18 ist verschwunden und der Steckverbinder 2 liegt direkt am Kabel-Endanschlag 7 an.

In der Grundplatte 5 ist an der zum Kabel-Endanschlag 7 gegenüberliegenden Seite eine weitere Führungsnut 12 vorgesehen. In dieser Führungsnut 12 wird ein Führungszapfen 13 geführt, der über einen Verbindungssteg 14 mit dem Presseinsatz 3 verbunden ist. Die weitere Führungsnut 12 weist zwischen der ersten und der zweiten Position des Schiebetisches 4 einen Versatz 17 auf, durch den beim Verschieben des Schiebetisches 4 von der ersten in die zweite Position unter dem Preßstempel 10 der Presseinsatz 3 senkrecht zu dieser Bewegungsrichtung verschoben wird. Durch diese Verschiebung wird die Steckverbinderaufnahme 6 mit dem Steckverbinder 2 direkt unter den Preßstempel 10 gebracht (siehe Fig.4).

Zum Verpressen eines Bandkabels 1 im Steckverbinder 2 wird dieses Bandkabel 1 soweit durch den Steckverbinder 2 hindurchgeschoben, daß auf der gegenüberliegenden Seite ein überstehendes Ende 11 (siehe FIG 1) mit ca. 1 cm Länge in Originalgröße entsteht. Dieses überstehende Ende 11 steht dann in der ersten Position des Schiebetisches 4 am Kabel-Endanschlag 7 an und füllt den Zwischenraum 18 aus. Für die Bedienperson ist an dem überstehenden Ende 11 das korrekte Einlegen des Bandkabels 1 in den Steckverbinder 2 leicht zu kontrollieren.

Beim Verschieben des Schiebetisches in die zweite Position bewegt sich der Presseinsatz 3 aufgrund des Versatzes 17 in der weiteren Führungsnut 12 in Richtung auf den Kabel-Endanschlag 7 zu. Hierdurch wird auch der in der Steckverbinderaufnahme 6 fixierte Steckverbinder 2 gegen den Kabel-Endanschlag 7 bewegt, wodurch das überstehende Ende 11 des Bandkabels 1 durch den Steckverbinder 2 hindurch wieder zurückgedrückt wird.

In der zweiten Position (siehe FIG 3) liegt der Steckverbinder 2 am Kabel-Endanschlag 7 an, und das Bandkabel 1 ist exakt im Steckverbinder 2 positioniert. Nach dem Verpressen weist der Steckverbinder 2 an der dem Flachbandkabel 1 gegenüberliegenden Seite kein überstehendes Kabel auf.

## Patentansprüche

1. Handpresse zur Konfektionierung von Flachbandkabeln in Steckverbinder, versehen mit einem Kabelanschlußwerkzeug mit einem Preßstempel (10) zum Verpressen eines in einem Steckverbinder (2) eingeführten Flachbandkabels (1),
**gekennzeichnet durch**
einen aus einer ersten Position in eine zweite Position unter dem Preßstempel (10) in einer ersten Richtung verschiebbar auf einer Grundplatte (5) gelagerten Schiebetisch (4) mit einem Kabel-Endanschlag (7),
einen in einer zur ersten Richtung senkrechten zweiten Richtung verschiebbar auf dem Schiebetisch (4) gelagerten Preßeinsatz (3) mit einer Steckverbinderaufnahme (6), und
Mittel zur Führung des Preßeinsatzes (3) derart, so daß dieser bei einer Verschiebung des Schiebetisches (4) in die zweite Position auf den Kabel-Endanschlag (7) hin bewegt wird, wobei ein in der Steckverbinderaufnahme (6) eingelegter Steckverbinder (2) in der zweiten Position direkt am Kabel-Endanschlag (7) zur Anlage kommt, wodurch ein überstehendes Ende (11) des im Steckverbinder (2) eingeführten Flachbandkabels (1) durch den Steckverbinder (2) hindurch wieder zurückgedrückt wird und somit wird das Flachbandkabel (1) in die richtige Position gebracht.

2. Handpresse nach Anspruch 1,
**dadurch gekennzeichnet,**
daß die Mittel zur Führung des Preßeinsatzes (3) eine Führungsnut (12) mit einem in Richtung des Kabel-Endanschlags (7) weisenden Versatz (17) in der Grundplatte (5) aufweist.

## Claims

1. Hand press for terminating ribbon cables in connectors, provided with a cable connecting tool having a punch (10) for pressing a ribbon cable (1) inserted in a connector (2), characterised by a sliding table (4) which can be slid under the punch (10) in a first direction from a first position into a second position, is mounted on a base plate (5) and has a cable end stop (7), a press insert (3) which can be slid on the sliding table (4) in a second direction perpendicular to the first direction and a connector receptacle (6), and means for guiding the press insert (3) in such a way that when the sliding table (4) slides into the second position said press insert (3) is moved away onto the cable end stop (7), a connector (2) inserted in the connector receptacle (6) coming to bear in the second position directly against the cable end stop (7), as a result of which a projecting end (11) of the ribbon cable (1) inserted in the connector (2) is pressed back again through the connector (2) and thus the ribbon cable (1) is brought into the correct position.

2. Hand press according to Claim 1, characterised in that the means for guiding the press insert (3) have a guide groove (12) with an offset (17) in the base plate (5) which points in the direction of the cable end stop (7).

## Revendications

1. Presse à bras pour confectionner des câbles plats dans des connecteurs, comportant un outil de raccordement du câble, pourvu d'un poinçon (10) servant à presser un câble plat (1) introduit dans un connecteur (2),
caractérisée par
une table coulissante (4) qui est montée sur une plaque de base (5) de manière à être déplaçable dans une première direction depuis une première position dans une seconde position au-dessous du poinçon (10) et comporte une butée d'extrémité (7) pour le câble,
un insert de pression (3) monté de manière à être déplaçable sur la table coulissante (4) dans une seconde direction perpendiculaire à la première direction et comportant un logement (6) pour le connecteur, et
des moyens pour guider l'insert de pression (3) de manière que ce dernier vienne dans la seconde position en direction de la butée d'extrémité (7) prévue pour le câble, lors d'un déplacement de la table coulissante (4), auquel cas un connecteur (2) inséré dans le logement (6) pour connecteur vient s'appliquer, dans la seconde position, directement contre la butée d'extrémité (7) prévue pour le câble, ce qui a pour effet qu'une extrémité saillante (11) du câble plat (1) inséré dans le connecteur (2) est à nouveau repoussée en arrière à travers le connecteur (2), et que par conséquent le câble plat (1) est placé dans la position correcte.

2. Presse à bras suivant la revendication 1, caractérisée par le fait que les moyens pour guider l'insert de pression (3) comportent une rainure de guidage (12) présentant une partie décalée (17), qui s'étend en direction de la butée d'extrémité (7) prévue pour le câble, dans la plaque de base (5).
